# EUROPÄISCHE PATENTSCHRIFT

(11) **EP 0 824 328 B1**
(45) Veröffentlichungstag und Bekanntmachung des Hinweises auf die Patenterteilung: **03.02.1999**
(21) Anmeldenummer: 96911902.3
(22) Anmeldetag: 13.05.1996
(51) Int. Cl.: A44C 5/10

(54) **UHRENARMBAND**
WATCH BRACELET
BRACELET DE MONTRE

(30) Priorität: 15.05.1995 CH 1402/95
(43) Veröffentlichungstag der Anmeldung: 25.02.1998
(73) Patentinhaber: Braloba AG, 2500 Biel (CH)
(72) Erfinder: AELLEN, Pierre-André, CH-2525 Le Landeron (CH)
(74) Vertreter: BOVARD AG - Patentanwälte
(86) Internationale Anmeldenummer: CH9600184
(87) Internationale Veröffentlichungsnummer: WO9636250

(56) Entgegenhaltungen:
- EP-A- 0 165 206
- CH-A- 530 768
- DE-A- 2 040 343
- FR-A- 2 693 355
- GB-A- 582 432
- US-A- 3 837 163

## Beschreibung

Die vorliegende Erfindung bezieht sich auf ein metallisches Uhrenarmband mit mehreren lösbar miteinander verbundenen Gliedern, wobei die Glieder einen Mittelteil aufweisen, der auf der einen Seite mit mindestens einem einen Mutterteil bildenden ersten Ansatz und auf der anderen Seite mit mindestens einem einen Vaterteil bildenden zweiten Ansatz zur Aufnahme eines Verbindungsorganes versehen ist, wobei die ersten und zweiten Ansätze Bohrungen aufweisen. Die Herstellung bisher bekannter, eingangs erwähnter Metalluhrenarmbänder, insbesondere aus Stahl, ist mit relativ hohen Kosten verbunden, da die Bohrungen in den Ansätzen der Uhrenarmband-Glieder sowie das zwei aufeinanderfolgende Glieder zusammenhaltende, als Stab ausgebildete Verbindungsorgan sehr präzis gefertigt sein müssen. Der Stab musste durch die Bohrungen in den Ansätzen sicher gehalten werden.

Es ist eine Aufgabe der vorliegenden Erfindung, ein Metall-Uhrenarmband zu schaffen, welches mit wesentlich geringeren Herstellungskosten angefertigt werden kann als die bekannten Metalluhrenarmbänder gemäss dem Stand der Technik. Die Bohrungen in den Ansätzen der Uhrenarmbandglieder sowie das Verbindungsorgan sollen nicht genau gefertigt sein müssen. Im weiteren soll gegenüber den Gegenständen der US, A, 3 837 163, der FR, A, 2 693 355 und der DE, A, 2 040 343 ein zusätzlicher ästhetischer Effekt erfolgen. Dies wird erfindungsgemäss dadurch erzielt, dass im Bereich, wo sich Mutterteil und Vaterteil zweier Glieder überlappen, mindestens ein sichtbares elastisches Element aus Gummi, einem gummiähnlichen Material, Kautschuk o.dgl. zwischen den Ansätzen zur Halterung des Verbindungsorganes vorhanden ist.

Bevorzugte Ausführungsformen ergeben sich aus den abhängigen Ansprüchen.

Im folgenden werden anhand der beiliegenden Zeichnung Ausführungsbeispiele der Erfindung sowie deren Verwendung näher erläutert. Es zeigen
Fig. 1 zwei Glieder eines ersten Ausführungsbeispieles des Metall-Uhrenarmbandes mit dem Stift und den Gummiringen zum Verbinden der Glieder,
Fig. 2 eine Draufsicht auf vier zusammengesetzte Glieder des Uhrenarmbandes,
Fig. 3 einen Schnitt gemäss Linie III-III der Fig. 2, und
Fig. 4 zwei Glieder eines zweiten Ausführungsbeispieles des Metall-Uhrenarmbandes mit dem Stift und den Gummiringen zum Verbinden der Glieder.

Jedes Glied 1 des Metalluhrenarmbandes, ausser den zwei, die an der Uhr befestigt sind, weist einen mittleren Mittelbalken 2 und zwei aussen an demselben anschliessende, etwa senkrecht zum Mittelbalken 2 verlaufende äussere Ansätze 3 und 4 auf, die den Mutterteil bilden. Auf der gegenüberliegenden Seite der äusseren Ansätze 3 und 4 ist der Mittelbalken 2 mit inneren Ansätzen 5 und 6 versehen, die den Vaterteil bilden. Die äusseren Ansätze 3 und 4 sowie die inneren Ansätze 5 und 6 sind in ihrem äusseren Bereich mit parallel zum Mittelbalken 2 verlaufenden Bohrungen 7, 8, 9 und 10 versehen. An die Bohrungen 7, 8, 9 und 10 schliessen sich Schlitze 11, 12, 13 und 14 an. Das folgende Glied 15 ist gleich ausgebildet wie das vorhergehende Glied 1. Zum Verbinden der beiden Glieder 1 und 15 wird ein Gummiring 16 zwischen die inneren Ansätze 17 und 18 des zweiten Gliedes 15 gelegt. Zwei Gummiringe 19 und 20 werden seitlich an die Ansätze 17 und 18 gelegt, wobei dann das Glied 15 derart an das Glied 1 gefügt wird, dass die inneren Ansätze 17 und 18 des folgenden Gliedes 15 zwischen den äusseren Ansätzen 3 und 4 des vorhergehenden Gliedes 1 liegen, und sich die Glieder teilweise überlappen. Darauf wird ein zylinderförmiger Metallstift 21 durch das Loch 7 im äusseren Ansatz 3, durch den Gummiring 19, durch ein Loch 22 im inneren Ansatz 17 des zweiten Gliedes 15, durch den Gummiring 16, durch ein Loch 23 im inneren Ansatz 18 des folgenden Gliedes, durch den Gummiring 20 und durch das Loch 8 im äusseren Ansatz 4 des vorhergehenden Gliedes gestossen. Durch diese Anordnung wird ermöglicht, dass die Bohrungen 7, 8, 9 und 10 in den äusseren und inneren Ansätzen eines Uhrenarmbandgliedes nicht genau gefertigt sein müssen. Sie brauchen nicht zylinderförmig zu sein und können im Durchmesser schwanken. Der Stift 21, der als Drehachse zwischen zwei Gliedern 1 und 15 wirkt, wird durch die Gummiringe 16, 19 und 20 gehalten. Die Innendurchmesser der hohlzylinderförmigen Gummiringe 16, 19, 20 sind etwas kleiner als die Aussendurchmesser der Stifte 21. Dieser Stift braucht ebenfalls nicht genau gefertigt zu sein. Dadurch können die Herstellungskosten für das Metall-Uhrenarmband, welches vorzugsweise aus Stahl gefertigt ist, etwa um 50 % gesenkt werden. Die Ringe 16, 19, 20 können aus Gummi, einem gummiähnlichen Material, Kautschuk oder dgl. gefertigt sein.

Fig. 2 zeigt eine Draufsicht auf einen aus vier Gliedern 1, 15, 24 und 25 zusammengesetzten Teil 26 des Uhrenarmbandes gemäss dem ersten Ausführungsbeispiel.

Fig. 3 zeigt einen Schnitt gemäss Linie III-III der Fig. 2.

Fig. 4 zeigt in perspektivischer Ansicht zwei Glieder 27 und 28 eines zweiten Ausführungsbeispieles eines Metalluhrenarmbandes. Das erste Glied 27 umfasst ebenfalls wie beim ersten Ausführungsbeispiel einen Mittelbalken 29, wobei sich an diesen auf einer Seite zwei äussere Ansätze 30 und 31 anschliessen. Die äusseren Ansätze 30 und 31 sind in ihren äusseren Bereichen mit je einer parallel zum Mittelbalken 29 verlaufenden Bohrung 32 und 33 versehen. Auf der den äusseren Ansätzen 30 und 31 gegenüberliegenden Seite des Mittelbalkens 29 sind zwei innere Ansätze 34 und 35 vorgesehen, die je eine parallel zum Mittelbalken 29 verlaufende Bohrung 36 und 37 aufweisen. Das zweite Glied 28 weist nebst den äusseren Ansätzen ebenfalls zwei innere Ansätze 38 und 39 auf, die mit Bohrungen 40 und 41 versehen sind. Die beiden Glieder 27 und 28 werden mit dem Stift 42 und den Gummiringen 43, 44 und 45 in gleicher Weise zusammengesetzt wie beim ersten Ausführungsbeispiel. Die Innendurchmesser der hohlzylinderförmigen Gummiringe 43, 44, 45 sind etwas kleiner als die Aussendurchmesser der Stifte 42. Die Glieder des Uhrenarmbandes sind, wie auch beim ersten Ausführungsbeispiel, bis auf die mit der Uhr selbst verbundenen Glieder identisch. Beim zweiten Ausführungsbeispiel weisen die Ansätze lediglich Bohrungen ohne Schlitze auf. Die Ringe 43, 44, 45 sind aus demselben Material gefertigt, wie beim Ausführungsbeispiel gemäss Fig. 1.

Bei einem dritten, in der Zeichnung nicht dargestellten Ausführungsbeispiel ist das Glied des Metalluhrenarmbandes im Prinzip gleich ausgebildet wie beim ersten Ausführungsbeispiel, wobei jedoch die inneren Ansätze des Vaterteils etwas weitere auseinanderliegen, so dass sie beim Zusammenfügen der Glieder des Uhrenarmbandes die äusseren Ansätze des Mutterteils fast berühren. Pro Glied ist in diesem Falle nur ein hohlzylinderförmiges elastisches Glied zwischen den inneren Ansätzen des Vaterteils vorgesehen, durch welches der Metallstab geschoben wird.

Ein ästhetischer Effekt lässt sich bei der Ausführungsform gemäss den Fig. 1 bis 4 zudem erzielen, wenn Gummiringe in variierenden Farben verwendet werden.

## Patentansprüche

1. Metallisches Uhrenarmband mit mehreren lösbar miteinander verbundenen Gliedern (1; 27; 46), wobei die Glieder einen Mittelteil (2; 29; 47) aufweisen, der auf der einen Seite mit mindestens einem einen Mutterteil bildenden ersten Ansatz (3, 4; 30, 31; 48, 49) und auf der gegenüberliegenden Seite mit mindestens einem einen Vaterteil bildenden zweiten Ansatz (5, 6; 34, 35; 50) zur Aufnahme eines Verbindungsorganes (21; 42; 57) versehen ist, wobei die ersten und zweiten Ansätze Bohrungen (7, 8, 9, 10; 32, 33, 36, 37; 51, 52, 53) aufweisen, dadurch gekennzeichnet, dass im Bereich, wo sich Mutterteil (3, 4; 30, 31; 48, 49) und Vaterteil (5, 6; 34, 35; 50) zweier Glieder überlappen, mindestens ein sichtbares elastisches Element aus Gummi, einem gummiähnlichen Material, Kautschuk o.dgl. (16, 19, 20; 43, 44, 45; 54, 55, 56) zwischen den Ansätzen zur Halterung des Verbindungsorganes (21; 42; 57) vorhanden ist.

2. Uhrenarmband nach Patentanspruch 1, dadurch gekennzeichnet, dass der Mittelteil (2) auf der einen Seite mit zwei äusseren, den Mutterteil bildenden ersten Ansätzen (3, 4) und auf der gegenüberliegenden Seite mit zwei inneren, den Vaterteil bildenden zweiten Ansätzen (5, 6) versehen ist.

3. Uhrenarmband nach Patentanspruch 2, dadurch gekennzeichnet, dass im Überlappungsbereich zweier Glieder (1, 15) ein elastisches Element (16) zwischen den inneren Ansätzen (17, 18) des folgenden Gliedes (15) und je ein elastisches Element (19, 20) zwischen einem inneren Ansatz (17, 18) des folgenden Gliedes (15) und einem äusseren Ansatz (3, 4) des vorhergehenden Gliedes (1) vorgesehen ist.

4. Uhrenarmband nach Patentanspruch 2, dadurch gekennzeichnet, dass zwischen den inneren, den Vaterteil bildenden Ansätzen, ein elastisches Element vorgesehen ist.

5. Uhrenarmband nach Patentanspruch 1, dadurch gekennzeichnet, dass der Mittelteil (47) eines Gliedes (46) auf der einen Seite mit zwei äusseren, den Mutterteil bildenden Ansätzen (48, 49) und auf der gegenüberliegenden Seite mit einem inneren, den Vaterteil bildenden Ansatz (50) versehen ist.

6. Uhrenarmband nach einem der vorangehenden Patentansprüche, dadurch gekennzeichnet, dass die elastischen Elemente (16, 19, 20; 43, 44, 45; 54, 55, 56) hohlzylinderförmig ausgebildet sind.

7. Uhrenarmband nach einem der vorangehenden Patentansprüche, dadurch gekennzeichnet, dass das Verbindungsorgan als zylindrischer Stab (21; 42; 57) ausgebildet ist.

8. Uhrenarmband nach einem der vorangehenden Patentansprüche, dadurch gekennzeichnet, dass die Glieder und Verbindungsorgane aus Stahl gefertigt sind.

## Claims

1. Metallic watch-band with a plurality of links (1; 27; 46) detachably linked together, the links having a middle part (2; 29; 47), which on the one side is provided with at least one first extension (3, 4; 30, 31; 48, 49), forming a female part, and on the opposite side with at least one second extension (5, 6; 34, 35; 50), forming a male part, for receiving a connecting element (21; 42; 57), the first and the second extensions having bores (7, 8, 9, 10; 32, 33, 36, 37; 51, 52, 53), characterised in that in the area where female part (3, 4; 30, 31; 48, 49) and male part ( 5, 6; 34, 35; 50) of two links overlap, there is at least one visible elastic element of rubber, a rubber-like material, caoutchouc or the like (16, 19, 20; 43, 44, 45; 54, 55, 56) between the extensions for holding the connecting element (21; 42; 57).

2. Watch-band according to claim 1, characterised in that the middle part (2) is provided on the one side with two outer first extensions (3, 4), forming the female part, and on the opposite side with two inner second extensions (5, 6) forming the male part.

3. Watch-band according to claim 2, characterised in that provided in the overlapping area of two links (1, 15) is an elastic element (16) between the inner extensions (17, 18) of the following link (15) and an elastic element (19, 20) each between an inner extension (17, 18) of the following link (15) and an outer extension (3, 4) of the preceding link (1).

4. Watch-band according to claim 2, characterised in that an elastic element is provided between the inner extensions forming the male part.

5. Watch-band according to claim 1, characterised in that the middle part (47) of a link (46) is provided on the one side with two outer extensions (48, 49), forming the female part, and on the opposite side with one inner extension (50) forming the male part.

6. Watch-band according to one of the preceding claims, characterised in that the elastic elements (16, 19, 20; 43, 44, 45; 54, 55, 56) are designed hollow-cylinder-shaped.

7. Watch-band according to one of the preceding claims, characterised in that the connecting element is designed as a cylindrical rod (21; 42; 57).

8. Watch-band according to one of the preceding claims, characterised in that the links and the connecting elements are made of steel.

## Revendications

1. Bracelet métallique de montre avec plusieurs éléments (1;27;46) reliés ensemble de manière détachable, les éléments comprenant une partie centrale (2;29 ;47) munie sur un de ses côtés d'au moins un premier épaulement (3,4;30,31;48,49) formant une partie femelle et sur le côté opposé d'un deuxième épaulement (5,6;34,35;50) formant une partie mâle, pour recevoir un organe de liaison (21;42;57) les premier et deuxième épaulements comprenant des perçages (7,8,9,10;32,33,36,37;51,52,53), caractérisé en ce que dans la région où la partie femelle (3,4;30,31;48,49) et la partie mâle (5,6;34,35;50) d'un deuxième élément se superposent, au moins un élément élastique visible en gomme, matériau semblable à de la gomme, caoutchouc ou autre (16,19,20;43,44,45;54,55,56) est prévu entre les épaulements pour maintenir l'organe de liaison (21;42;57).

2. Bracelet de montre selon la revendication 1, caractérisé en ce que la partie centrale (2) est munie sur un de ses côtés de deux premiers épaulement extérieurs (3,4) formant la partie femelle et sur le côté opposé de deux deuxièmes épaulements intérieurs (5,6) formant la partie mâle.

3. Bracelet de montre selon la revendication 2, caractérisé en ce que dans la région de superposition de deux éléments (1,15), un élément élastique (16) est prévu entre les épaulements intérieurs (17,18) de l'élément suivant (15) et un élément élastique (19,20) est prévu entre chaque épaulement intérieur (17,18) de l'élément suivant (15) et les épaulements extérieurs (3,4) de l'élément précédent (1).

4. Bracelet de montre selon la revendication 2, caractérisé en ce qu'un élément élastique est prévu entre les épaulements intérieurs formant la partie mâle.

5. Bracelet de montre selon la revendication 1, caractérisé en ce que la partie centrale (47) d'un élément (46) est munie sur un de ses côtés de deux épaulements extérieurs (48,49) formant la partie femelle et sur le côté opposé d'un épaulement intérieur (50) formant la partie mâle.

6. Bracelet de montre selon l'une des revendications précédentes, caractérisé en ce que les éléments élastiques (16,19,20;43,44,45;54,55,56) ont la forme d'un cylindre creux.

7. Bracelet de montre selon l'une des revendications précédentes, caractérisé en ce que l'organe de liaison est formé d'une tige cylindrique (21;42;57).

8. Bracelet de montre selon l'une des revendications précédentes, caractérisé en ce que les éléments et les organes de liaison sont confectionnés en acier.
